# EUROPÄISCHE PATENTSCHRIFT

(11) **EP 0 012 215 B1**
(45) Veröffentlichungstag und Bekanntmachung des Hinweises auf die Patenterteilung: **22.09.1982**
(21) Anmeldenummer: 79104324.3
(22) Anmeldetag: 06.11.1979
(51) Int. Cl.: C25B 3/00, C07C 91/26

(54) **2-Hydroxybutansulfonsaures Cholin und dessen Verwendung als Leitsalz**
2-Hydroxybutanesulfonic acid choline and its use as conducting salt
Sel de choline et d'acide hydroxy-2-butane sulfonique et son utilisation comme sel conducteur

(30) Priorität: 11.11.1978 DE 2849065
(43) Veröffentlichungstag der Anmeldung: 25.06.1980
(73) Patentinhaber: BASF Aktiengesellschaft, 67063 Ludwigshafen (DE)
(72) Erfinder: Distler, Harry, Dr. Dipl.-Chem., D-6719 Bobenheim (DE); Habermann, Wolfgang, D-6500 Mainz 1 (DE); Kranz, Joachim, Dr. Dipl.-Chem., D-6700 Ludwigshafen (DE); Widder, Rudi, Dr. Dipl.-Chem., D-6906 Leimen (DE)

## Beschreibung

Die Erfindung betrifft 2-hydroxybutansulfonsaures Cholin und dessen Verwendung als Leitsalz in organischen Flüssigkeiten.

Für viele elektrochemisch durchgeführte Synthesen von organischen Verbindungen werden als Lösungsmittel für die Ausgangsprodukte oder für das Verfahrensprodukt organische Flüssigkeiten. insbesondere Alkohole benötigt. Um die für die Elektrolyse erforderliche Leitfähigkeit zu erreichen, müssen den Flüssigkeiten Verbindungen zugegeben werden, welche der Flüssigkeit die benötigte Leitfähigkeit geben. Die für diesen Zweck verwendeten Verbindungen, die in der Regel Salze sind. müssen außerdem unter den Reaktionsbedingungen stabil sein.

Quartäre Aryl-alkylammoniumsaize, quartäre Tetraalkylammoniumsalze sowie Ammoniumsalze von primären, sekundären oder tertiären Aminen werden in Gegenwart von alkalisch wirkenden Verbindungen zu Ammoniumbasen, bzw. zu den freien Aminen und Alkalimetallsalzen umgesetzt, wodurch der elektrochemische Prozeß gestört werden kann, z.B. durch Nebenreaktionen der freien Amine.

Alkalimetall- oder Erdalkalimetallsalze von Arylsulfon-, Aryicarbonsäuren, Alkylsulfonsäuren und Alkylcarbonsäuren sind in den verwendeten organischen Flüssigkeiten oft schlecht löslich, so daß keine ausreichende Leitfähigkeit erzielt wird. Alkali- und Erdalkalimetallsalze von Carbonsäuren können außerdem teilweise durch Decarboxylierung abgebaut werden.

Lösliche Sulfide, Cyanide und Rhodanide sind bei der Elektrolyse nicht genügend stabii, da diese anodisch oxidiert werden (Zersetzung). Durch lösliche Chloride, wie Lithiumchlorid u.a. treten Korrosionsprobleme auf und in ungeteilten Zellen können an der Anode Chlorierungen eintreten. Die unter den Elektrolysebedingungen stabilen Chlorate und Perchlorate stellen in organischen Medien ein Sicherheitsrisiko dar.

Aufgabe der vorliegenden Erfindung war es, Salze von Verbindungen aufzufinden, die für die Verwendung als Leitsalze bei elektrochemischen Prozessen in organischen Flüssigkeiten geeignet sind und weiche nicht die Nachteile der für diese Medien bekannten Leitsalze aufweisen.

Es wurde gefunden, daß das quartäre Ammoniumsalz der Formel als Leitsalz zur Elektrolyse in organischen Flüssigkeiten hervorragend geeignet ist. Das erfindungsgemäß zu verwendende Leitsalz ist in vielen Lösungsmitteln insbesondere in C₁- bis C₁₂-Alkanolen gut löslich, so daß die Lösungen hohe Leitfähigkeit aufweisen.

Die Verbindung (I) ist außerdem unter den Elektrolysebedingungen stabil und nicht hygroskopisch, so daß auch solche Verfahren ohne großen Aufwand durchgeführt werden können, bei denen Wasser stören würde.

Das erfindungsgemäße quartäre Ammoniumsalz der Formel 1 ist z.B. als Leitsalz ausgezeichnet bei dem in der DE-A-2711005 beschriebenen Verfahren zur Herstellung von metallfreiem Phthalocyanin durch Elektrolyse von o-Phthalodinitril und bei anderen elektrochemischen Verfahren geeignet, z.B. bei der Synthese von Adipinsäuredinitril, bei der Abscheidung von Metallen aus organischen Elektrolyten und der elektrochemischen Reduktion von C0₂ zu Oxalsäure. Mit dem erfindungsgemäßen quartären Ammoniumsalz erhält man höhere Stromausbeuten bei gleichzeitig niedrigen Zellspannungen als mit Leitsalzen des Standes der Technik.

So erhält man z.B. in Gegenwart des Salzes der Formel bei der technischen Durchführung der Elektrolyse von o-Phthalodinitril Phthalocyanin mit einem Reingehalt von 99,8 % und einer Ausbeute von 98,7 %, bezogen auf den Stromdurchsatz, wenn man die Elektrolyse nach 45 % des theoretisch erforderlichen Strombedarfs (bezogen auf eingesetztes o-Phthalodinitril) abbricht und das entstandene Phthalocyanin abtrennt.

Verwendet man dagegen das in der US-A-3 440 154, Sp. 10, Z. 16/17 und in der GB-A-967 956, S. 7, Z. 44 genannte p-Toluolsulfonat des Cholins als Leitsalz, dann erhält man bei der ersten Elektrolyse unter sonst gleichen Bedingungen ein praktisch gleich gutes Phthalocyanin in einer Ausbeute von 91 %.

Die als Leitsalz zu verwendende Verbindung I kann nach an sich bekannten Verfahren hergestellt werden. Eine Herstellmöglichkeit besteht in der Umsetzung der Carbonate der Verbindung mit der stöchiometrisch erforderlichen Menge der entsprechenden Säure.

Das Salz der Formel I wird durch Einengen der erhaltenen Lösung isoliert.

Ein weiterer Weg besteht z.B. in der Umsetzung des Chlorids oder Sulfats der Verbindung (II) mit den Alkalimetallsalzen der entsprechenden Säure. Vorteilhafterweise wird das entstehende Alkalimetallchlorid entfernt. Das Salz der Formel wird durch Einengen, Kristallisieren und Filtrieren oder durch Extraktion der durch Eindampfen der Lösungen erhaltenen trockenen Rückstände mit polaren Flüssigkeiten, z.B. niederen Alkanolen, erhalten.

Das Salz wird bei diesem Verfahren im allgemeinen in sehr reiner Form erhalten und kann in der Regel ohne weitere Reinigung als Leitsalz verwendet werden.

Die Erfindung soll durch die folgenden Beispiele weiter erläutert werden. Die angegebenen Teile.und Prozente beziehen sich auf das Gewicht.

### A. Herstellung des Salzes

### Beispiel

a) 35 Teile Natriumsalz der 2-Hydroxybutan-1-sulfonsäure und 36 Teile einer 78 %-igen wäßrigen Cholinchloridlösung werden in einem Rührgefäß mit 100 Teilen Wasser bei 60 °C gelöst. Es stellt sich dabei ein pH-Wert von 6,5 bis 7 ein.

Man rührt bis eine klare farblose Lösung vorliegt und entfernt das Wasser im Rotationsverdampfer bei 80 bis 100°C im Wasserstrahlvakuum.

Der Reaktionsrückstand wird drei Mal mit je 100 Teilen Äthanol extrahiert. Die vereinigten Alkoholextrakte werden im Vakuum vom Lösungsmittel befreit.

Ausbeute : 47 Teile des Salzes der Formel in Form einer farblosen kristallinen erstarrten Schmelze. n_{D}⁵⁰ = 1,472 6.

b) Das benötigte Natriumsalz der 2-Hydroxybutan-1-sulfonsäure wurde wie folgt hergestellt :
In einem Rührkolben werden 800 Teile Wasser bei Raumtemperatur vorgelegt. Bei 75°C werden 840 Teile Natriumhydrogensulfit zugegeben, bis eine klare Lösung vorliegt. Es stellt sich ein pH-Wert von 4,3 ein. In etwa 45 Minuten läßt man 600 Teile 1,2-Butylenoxid zutropfen, wobei ein starker Rückfluß auftritt.

Bei 90 bis 100°C wird 5 Stunden nachgerührt, wobei der pH-Wert bis etwa 9 ansteigt. Man kühlt auf 15 bis 20 °C ab. Der erhaltene Kristallbrei wird abgesaugt und getrocknet.

Ausbeute : 1 260 Teile (= 90 % der Theorie) Natriumsalz der 2-Hydroxybutan-1-sulfonsäure in Form eines farblosen schuppigen Salzes.

Leitfähigkeit in organischen Lösungsmitteln bei 80 °C

### Anwendungsbeispiel 1

Herstellung von Phthalocyanin durch Elektrolyse von o-Phthalodinitril.

In 800 g n-Propanol, das 0,1 % Natrium als Natriumpropylat enthält, werden 70,6 g o-Phthalodinitril bei 88 °C gelöst. Zu dieser Lösung werden als Leitsalz 3 g des Cholinsalzes der 2-Hydroxybutansulfonsäure gegeben. AnschlieBend wird die Lösung bei 80 °C in einer ungeteilten Zelle mit Graphitanode und einer Kathode aus Chrom-Nickel-Stahl (18/8) unter Einleiten von Wasserstoff bei einer Stromdichte von 320 A/m² elektrolysiert (Spannung : ca. 10 V). Nach - bezogen auf verwendeten o-Phthalodinitril ― 45 % des theoretisch erforderlichen Strombedarfs wird das gebildete Phthalocyanin abfiltriert. mit n-Propanol gewaschen, getrocknet und gewogen.

Die Massenausbeute an Phthalocyanin - bezogen auf die theoretisch mögliche Ausbeute errechnet aus dem Stromdurchsatz - beträgt 98,7 % bei einem Gehalt von 99,8 % an Phthalocyanin.

Verwendet man anstelle des oben genannten Leitsalzes das Cholinsalz der p-Toluolsulfonsäure, so erhält man Phthalocyanin in einer Ausbeute von 91 % und einem Reingehalt von 98,1 %.

### Anwendungsbeispiel 2

Es wird eine Zelle aus einer porösen Graphitrohranode, die von einer amalgamierten Silbernetzkathode durch eine Kationenaustauschermembran aus einem Sulfonatgruppen enthaltenden Copolymerisat aus Styrol und Divinylbenzol getrennt ist, zur Dimerisierung von Acrylnitril verwendet. In das Graphitrohr (Anolytraum) wird 2,5%ige Phosphorsäure eingefüllt und als Katolyt auf der Seite der Silberamalgamkathode ein Gemisch aus 40 Gew.-% Acrylnitril. 34 Gew.% Wasser und 26 Gew.% Leitsalz der Formel

Bei einer Stromdichte von 100 Alm², bezogen auf die Kathodenoberfläche, erhält man bei einer Strommenge von 40 % der theoretisch zur Umsetzung des Acrylnitrils erforderlichen eine Stromausbeute von 93% an Adipodinitril.

Verwendet man an Stelle des oben genannten Leitsalzes Tetraäthylammonium-p-toluoisulfonat, so beträgt die Stromausbeute unter sonst gleichen Bedingungen nur 84 %.

## Patentansprüche

1. Quartäres Ammoniumsalz der Formel

2. Verwendung des quartären Ammoniumsalzes gemäß Anspruch 1 als Leitsalz zur Elektrolyse in organischen Flüssigkeiten.

3. Verwendung des quartären Ammoniumsalzes gemäß Anspruch 1 als Leitsalz zur Elektrolyse von o-Phthalodinitril in organischen Flüssigkeiten.

## Claims

1. A quaternary ammonium salt of the formula

2. Use of a quaternary ammonium salt as claimed in claim 1 as electrolyte salt for electrolysis in organic liquids..

3. Use of a quaternary ammonium salt as claimed in claim 1 as electrolyte salt for the electrolysis of o-phthalodinitrile in organic liquids.

## Revendications

1. Sel d'ammonium quaternaire de la formule

2. Utilisation du sel d'ammonium quaternaire suivant la revendication 1 comme sel conducteur pour l'électrolyse dans des liquides organiques.

3. Utilisation du sel d'ammonium quaternaire suivant la revendication 1 comme sel conducteur pour l'électrolyse de l'ortho-phtalo-dinitrile dans des liquides organiques.
